# EUROPÄISCHE PATENTSCHRIFT

(11) **EP 1 571 118 B1**
(45) Veröffentlichungstag und Bekanntmachung des Hinweises auf die Patenterteilung: **21.11.2007**
(21) Anmeldenummer: 05004396.7
(22) Anmeldetag: 01.03.2005
(51) Int. Cl.: B67C 3/04

(54) **Verfahren sowie Vorrichtung zum Abfüllen von Flüssigkeiten**
Process and device for filling with liquids
Procédé et appareil pour le remplissage avec des liquides

(30) Priorität: 03.03.2004 DE 102004010279
(43) Veröffentlichungstag der Anmeldung: 07.09.2005
(73) Patentinhaber: Bühler, Eckhard, 79346 Endingen-Kiechlinsbergen (DE)
(72) Erfinder: Bühler, Eckhard, 79346 Endingen-Kiechlinsbergen (DE)
(74) Vertreter: Goy, Wolfgang

(56) Entgegenhaltungen:
- DE-A1- 3 737 954
- FR-A- 2 637 885
- FR-A- 2 677 007
- US-A- 3 474 835

## Beschreibung

Die Erfindung betrifft eine Vorrichtung zum eine Vorrichtung Abfüllen von Flüssigkeiten, nämlich Wein, Spirituosen oder Säfte in Flaschen nach dem Oberbegriff des Anspruchs 1. Eine solche Vorrichtung ist zum Beispiel aus der FR-A-2 677 007 bekannt.

Zum Abfüllen von Flüssigkeiten, nämlich Wein, Spirituosen oder Säfte in Flaschen sind Füllvorrichtungen bekannt, welche mit Unterdruck arbeiten. Dies bedeutet, daß das Innere der Flasche evakuiert wird, so daß aufgrund des dadurch entstehenden Unterdrucks die Flüssigkeit in die Flasche gesaugt wird.

Davon ausgehend liegt der Erfindung die **Aufgabe** zugrunde, die Vorrichtung zum Abfüllen von Flüssigkeiten, nämlich Wein, Spirituosen oder Säfte in Flaschen der Eingangsangegebenen Art derart weitern entwickeln, dass ein schnelleres Abschließen der Abfüllvorrichtung erreicht wird.

Die **Lösung** ist gekennzeichnet durch die Merkmale im Kennzeichen des Anspruchs 1.

Die vorrichtungsmäßige **Lösung** ist gekennzeichnet durch die Merkmale im Kennzeichen des Anspruchs 2.

Die Grundidee der erfindungsgemäßen Abfüllvorrichtung besteht in zwei Rohren, nämlich einem Füllrohr für die Flüssigkeit sowie einem Entlüftungsrohr, durch das hindurch die in der Flasche befindliche Luft entweichen kann. Dies bedeutet, daß entsprechend der Zuführmenge an Flüssigkeit durch das Füllrohr ein entsprechendes Volumen an Luft durch das Entlüftungsrohr entweicht. Die Grundidee des erfindungsgemäßen Abfüllsystems besteht darin, daß durch das erfindungsgemäße Falldruckfüllsystem beispielsweise dem Wein die natürliche Kohlensäure und die Aromastoffe, die er von Natur her hat, nicht entzogen werden. Dies bedeutet, daß durch das erfindungsgemäße Abfüllsystem die Qualität des Weins (oder anderer vergleichbarer Flüssigkeiten) erhalten bleibt. Die Steuerung der Vorrichtung kann dabei rein mechanisch erfolgen.

Durch die koaxialen Rohre ist eine kompakte Baueinheit geschaffen, welche in die Flaschenhalsöffnung der Flasche problemlos eingeführt werden kann. Dabei befindet sich innen das Entlüftungsrohr und außen das Füllrohr. Die Zuführung der Flüssigkeit erfolgt dabei im Zwischenbereich zwischen der Außenmantelfläche des inneren Füllrohres und der Innenmantelfläche des äußeren Entlüftungsrohres.

Durch das koaxiale Verschieben der beiden Rohre über einen entsprechenden mechanischen Steuermechanismus können die entsprechenden Ventile zum Öffnen und Schließen der beiden Rohre betätigt werden.

Das innere Rohr ist unterseitig im Öffnungsbereich mit einem Ventilteller versehen, welcher einen derartigen Durchmesser aufweist, daß er die unterseitige Öffnung des äußeren Rohres verschließt. Indem das äußere Rohr von diesem Ventilteller abhebt, wird der Zwischenraum zwischen dem inneren Rohr und dem äußeren Rohr geöffnet, so daß die Flüssigkeit nach unten fließen kann. Der Ventilteller ist vorzugsweise als umgekehrter Kegel mit einer Spitze ausgebildet, so daß ein Nachtropfen verhindert wird. Dies ist wegen der Sterilität wichtig.

Zwischen dem unteren Ventilteller und dem darüber befindlichen äußeren Rohr ist eine Ventilhülse mit Ringdichtung angeordnet. Diese verschiebbare Ventilhülse hat im Zusammenwirken mit dem äußeren Rohr und dem relativ hierzu feststehenden Ventilteller des inneren Rohres den Vorteil, daß durch eine entsprechende mechanische Steuerung die Öffnungsbewegungen einerseits für die Flüssigkeit und andererseits für das Entlüftungsrohr unabhängig voneinander betätigt werden können.

Für die Steuerung der Ventilhülse ist gemäß der Weiterbildung in Anspruch 2 ein Anschlag für die Ventilhülse sowie eine Druckfeder vorgesehen.

Als mechanische Steuerung der Verschiebebewegungen ist gemäß der Weiterbildungen in Anspruch 3 ein Steuerelement vorgesehen. Dieses Steuerelement ist bezüglich der Gesamtapparatur feststehend angeordnet, während die Flaschen zusammen mit den zugeordneten Abfüllvorrichtungen synchron auf einer Art Karussel umlaufen.

Die Betätigung der Verschiebeeinrichtung erfolgt gemäß der Weiterbildung in Anspruch 4 vorzugsweise dergestalt, daß die Abfüllvorrichtung an und für sich fest angeordnet ist, während die Flasche nach oben bewegt wird, so daß die Abfüllvorrichtung in die Flasche eintaucht. Bei dem nach oben Bewegen der Flasche wird die mechanische Steuerung automatisch betätigt.

Um die Flaschen nach oben zu bewegen, sieht die Weiterbildung gemäß Anspruch 4 gleichermaßen ein Steuerelement vor. Insgesamt ist somit eine Abfüllvorrichtung geschaffen, mit welcher auch die bisherigen Vakuum-Unterdruck-Füller nachgerüstet werden können, um nunmehr auf schonende Weise den Abfüllvorgang durchführen zu können.

Ein Ausführungsbeispiel einer erfindungsgemäßen Vorrichtung zum Abfüllen von Flüssigkeiten, nämlich Wein, Spirituosen oder Säfte in Flaschen wird nachfolgend anhand der Zeichnungen beschrieben. In diesen zeigt:
- Fig. 1a: die Grundstellung der Abfüllvorrichtung;
- Fig. 1b: die Situation nach dem Hochfahren der Flasche und Öffnen des Entlüftungsrohres;
- Fig. 1c: die Situation nach dem weiteren Hochfahren der Flasche und zusätzlichem Öffnen des Füllrohres;
- Fig. 2: eine schematische Darstellung der Abfüllvorrichtung im Bereich des Steuerelements;
- Fig. 3: eine schematische Darstellung der Gesamtanlage mit dem Steuerelement für die Flasche.

Die Gesamtanlage zum Abfüllen von Flüssigkeiten, beispielsweise von Wein in Flaschen 1 weist ein Karusselsystem auf, bei welchem die Flaschen 1 karusselartig umlaufen. Oberhalb jeder Flasche 1 befindet sich jeweils eine Abfüllvorrichtung 2, welche synchron zusammen mit der zugeordneten Flasche 1 umläuft. Wie nachfolgend noch auszuführen sein wird, ist dabei die Abfüllvorrichtung 2 bezüglich ihrer vertikalen Position unverändert, während die Flasche 1 für den Abfüllvorgang zunächst nach oben und anschließend nach dem Abfüllvorgang wieder nach unten verfahren wird. Hierzu dient ein Steuerelement 3, wie es in Fig. 3 dargestellt ist. Der Hubmechanismus der Flasche 1 steht dabei über Rollen in Wirkkontakt mit der zugeordneten Steuerflächen des Steuerelements 3.

Die Abfüllvorrichtung 2, wie sie in den Fig. 1 a bis 1 c dargestellt ist, weist ein bezüglich der Höhenverstellbarkeit feststehendes Entlüftungsrohr 4 auf. Dieses Entlüftungsrohr 4 ist unterseitig von einem Ventilteller 5 abgeschlossen. Dieser ist zunächst nach unten hin konisch sich erweiternd ausgebildet, also in Form eines Kegelstumpfes. Oberhalb des Ventiltellers 5 befinden sich am Unterende des Entlüftungsrohres 4 radiale Öffnungen. An den Kegelstumpf des Ventiltellers 5 schließt sich ein umgedrehter Kegel mit einer Kegelspitze an. Mit Abstand oberhalb des Ventiltellers 5 ist das Entlüftungsrohr 4 von einem Anschlag 6 umgeben:

Koaxial um das Entlüftungsrohr 4 herum ist ein vertikales Füllrohr 7 angeordnet. Dieses Füllrohr 7 ist axial nach oben sowie nach unten verschiebbar. An dem Füllrohr 7 ist eine horizontale Achse für eine Rolle 8 fest angeordnet. Außerdem ist ein Anpreßgummi 9 vorgesehen.

Zwischen dem Ventilteller 5 und dem Anschlag 6 ist eine Ventilhülse 10 abgedichtet längsverschiebbar angeordnet. Diese Ventilhülse 10 weist unten eine konische Ringdichtung 11 auf, wobei die Form des Konusses dieser Ringdichtung 11 an den Kegelstumpfkonus des Ventiltellers 5 angepaßt ist. Zwischen dem Ventilteller 5 und der Ventilhülse 10 ist eine Druckfeder 12 abgestützt. Im Umfangsbereich des Füllrohrs 7 befindet sich ein Mitnehmer 13 mit einer auf einer horizontalen Achse angeordneten Rolle 14, welche exakt vertikal unterhalb der Rolle 8 liegt.

Weiterhin ist fest am Maschinengestell ein vorzugsweise verschwenkbar gelagertes Steuerelement 15 angeordnet. Begrenzt wird das Steuerelement 15 von oben durch einen ersten Bolzen 16 sowie unten durch einen zweiten Bolzen 17. Dem oberen Bolzen 16 ist noch eine Druckfeder 18 zugeordnet.

### Die Funktionsweise ist wie folgt:

Die Ausgangsposition ist in Fig. 1a dargestellt. In dieser Ausgangsposition befindet sich die Flasche 1 unterhalb der Abfüllvorrichtung 2.

Durch die Karusselbewegung der Anlage gelangt die Hubeinrichtung für die Flasche 1 in den Bereich des Steuerelements 3, so daß die Flasche 1 über eine entsprechende Steuerkurve nach oben gefahren wird. Diese Position ist in Fig. 1 b dargestellt.

Dabei kommt die Rolle 14 des durch die Flasche 1 nach oben verschobenen Mitnehmers 3 an der Unterseite des Steuerelements 15 zur Anlage, welches etwas nach oben verschwenkt wird, bis es in Anlage an den Bolzen 16 gelangt. In dieser Position befindet sich zwischen der Rolle 14 des Mitnehmers 13 und der Rolle 8 des Füllrohres 7 das Steuerelement 15.

Durch die Nachobenbewegung des Steuerelements 15 bis zum Anschlag an den Bolzen 16 wird die Rolle 8 und damit das Füllrohr 7 ebenfalls nach oben bewegt. Dadurch hebt die Ringdichtung 11 der Ventilhülse 10 von der Oberseite des Ventiltellers 5 derart ab, daß aufgrund der Kraft der Druckfeder 12 die Ventilhülse 10 in Anlage an den Anschlag 6 des Entlüftungsrohres 4 gelangt. In dieser Position ist die Unterkante des Füllrohres 7 durch die Oberseite der Ringdichtung 11 der Ventilhülse 10 - nach wie vor - abgedichtet. Geöffnet wird durch den Hub der Ventilhülse 10 die radialen Öffnungen am unteren Ende des Entlüftungsrohres 4. Dies bedeutet, daß das Innere des Entlüftungsrohres 4 mit dem Inneren der Flasche 1 kanalförmig verbunden ist.

Da im Zusammenhang mit dem vorhergehenden Abfüllvorgang der vorhergehenden Flasche 1 sich noch Wein in dem Entlüftungsrohr 4 befindet, kann dieser Rest nunmehr abfließen. Dies ist die Voraussetzung dafür, daß der nachfolgende Befüllvorgang ungehindert erfolgen kann. Denn ansonsten wäre ein Entweichen der in der Flasche 1 befindlichen Luft nicht möglich.

Im weiteren Verfahrensablauf (Fig. 1c) wird die Flasche 1 noch weiter nach oben bewegt. Denn das feststehende Steuerelement 15 befindet sich nicht mehr im Wirkungsbereich der sich weiter gedrehten Flasche 1 sowie Abfüllvorrichtung 2. Dies bedeutet, daß durch die Hubbewegung der Flasche 1 über das Steuerelement 3 die Rolle 14 des Mitnehmers 13 in Kontakt mit der Rolle 8 des Füllrohres 7 gelangt. Dadurch wird das Füllrohr 7 weiter angehoben, während die Ventilhülse 10 aufgrund des Anschlags 6 die Position beibehält.

In dieser Position des Füllrohres 7 kann der zwischen der Außenmantelfläche des Entlüftungsrohres 4 und der Innenmantelfläche des Füllrohrs 7 befindliche Wein an der Ventilhülse 10 und der Ringdichtung 11 vorbei in die darunter befindliche Flasche 1 fließen. Die in der Flasche 1 verdrängte Luft strömt gleichzeitig durch das Entlüftungsrohr 4 nach oben und entweicht damit aus der Flasche 1.

Der Füllvorgang setzt sich so lange fort, bis der Oberflächenspiegel des Weins in der Flasche 1 die Öffnung des Entlüftungsrohres 4 erreicht hat. Dadurch kann keine weitere Luft mehr durch das Entlüftungsrohr 4 entweichen, da die Durchlaßöffnung durch den Wein verschlossen ist. Dies bedeutet, daß die weitere Zufuhr von Wein in die Flasche 1 nicht mehr möglich ist.

Nachdem nunmehr die Flasche 1 voll gefüllt ist, beginnt das Abziehen der Flasche 1 von der Abfüllvorrichtung 2. Zuerst schließt die Ventilöffnung für den Wein und anschließend die Ventilöffnung für die Luft, indem über ein entsprechendes Hubelement und das Steuerelement 3 die Flasche 1 nach unten abgesenkt wird. Durch eine entsprechende Ausgestaltung der Steuerkurven kann das Abziehen verlangsamt werden (in Fig. 5 der flache Streckenabschnitt rechts beim Steuerelement 3). Dies hat den Vorteil, daß an der Kegelspitze des Ventiltellers 5 anhaftende Tropfen abfallen können und ein Nachtropfen dadurch unterbunden wird. Dies ist wegen der Sterilität wichtig.

### Bezugszeichenliste

- 1: Flasche
- 2: Abfüllvorrichtung
- 3: Steuerelement
- 4: Entlüftungsrohr
- 5: Ventilteller
- 6: Anschlag
- 7: Füllrohr
- 8: Rolle
- 9: Anpreßgummi
- 10: Ventilstütze
- 11: Ringdichtung
- 12: Druckfeder
- 13: Mitnehmer
- 14: Rolle
- 15: Steuerelement
- 16: Bolzen
- 17: Bolzen
- 18: Druckfeder

## Patentansprüche

1. Vorrichtung zum Abfüllen von Flüssigkeiten, nämlich Wein, Spirituosen oder Säfte in Flaschen (1),
mit einem Füllrohr (7) zum Einleiten der Flüssigkeit in die Flasche (1),
mit einem zum Füllrohr (7) koaxialen Entlüftungsrohr (4) für die in der Flasche (1) befindlichen Luft sowie
mit einem Ventil am unteren Ende der beiden Rohre (4, 7),
wobei das Entlüftungsrohr (4) innen und das Füllrohr (7) außen ist,
wobei zum Öffnen und Schließen der unteren Öffnungen der beiden Rohre (4, 7) diese relativ zueinander koaxial verschiebbar sind,
wobei das Füllrohr (7) und das Entlüftungsrohr (4) in die Flasche (1) einführbar sind und
wobei während des Einleitens der Flüssigkeit in die Flasche (1) durch die dadurch entstehende Luftverdrängung in der Flasche (1) die Luft gleichzeitig entweicht,
**dadurch gekennzeichnet,**
**daß** das Entlüftungsrohr (4) unterseitig im Öffnungsbereich einen Ventilteller (5) zum Verschließen der unterseitigen Öffnung des Füllrohres (7) aufweist,
**daß** das Entlüftungsrohr (4) am Unterende oberhalb des Ventiltellers (5) radiale Öffnungen aufweist,
**daß** oberhalb des Ventiltellers (5) auf dem Entlüftungsrohr (4) eine Ventilhülse (10) unter Belassung eines Zwischenraumes zwischen der Ventilhülse (10) und dem Füllrohr (7) abgedichtet verschiebbar ist,
wobei eine radial angeordnete Ringdichtung (11) der Ventilhülse (10) zwischen der Unterseite des Füllrohres (7) und der Oberseite des Ventiltellers (5) des Entlüftungsrohres (4) dichtend anliegt, und
**daß** während des Abfüllvorganges das Füllrohr (7) und die Ventilhülse (10) bezüglich des Entlüftungsrohres (4) koaxial verschiebbar sind.

2. Vorrichtung nach dem vorhergehenden Anspruch,
**dadurch gekennzeichnet,**
**daß** das Entlüftungsrohr (4) einen Anschlag (6) für die Ventilhülse (10) aufweist und
**daß** zwischen dem Ventilteller (5) und der Ventilhülse (10) eine Druckfeder (12) angeordnet ist.

3. Vorrichtung nach einem der vorhergehenden Ansprüche,
**dadurch gekennzeichnet,**
**daß** die Verschiebeeinrichtung für das Füllrohr (7) sowie für die Ventilhülse (10) ein feststehendes Steuerelement (15) bezüglich der mit der Flasche (1) synchron umlaufenden Abfüllvorrichtung (2) aufweist.

4. Vorrichtung nach einem der vorhergehenden Ansprüche,
**dadurch gekennzeichnet,**
**daß** zum Betätigen der Verschiebeeinrichtung die Flasche (1) derart nach oben verfahrbar ist,
**daß** die Rohre (4, 7) in die Flasche (1) eintauchen und
**daß** der obere Rand des Flaschenhalses die Verschiebeeinrichtung betätigt.

5. Vorrichtung nach einem der vorhergehenden Ansprüche
**dadurch gekennzeichnet,**
**daß** zum Anheben und Absenken der zusammen mit der Abfüllvorrichtung (2) umlaufenden Flasche (1) ein feststehendes Steuerelement (3) vorgesehen ist.

## Claims

1. Device for filling liquids, namely wine, spirits or juices into bottles (1), with a filling tube (7) for introducing the liquid into the bottle (1), with a venting tube (4) which is coaxial to the filling tube (7) for the air located in the bottle (1) as well as with a valve at the lower end of the two tubes (4, 7), wherein the venting tube (4) is on the inside and the filling tube (7) is on the outside, wherein to open and close the lower openings of the two tubes (4, 7), the latter can be coaxially displaced relative to one another, wherein the filling tube (7) and the venting tube (4) can be introduced into the bottle (1) and wherein during the introduction of the liquid into the bottle (1), owing to the air displacement produced thereby in the bottle (1), the air simultaneously escapes, **characterised in that** the venting tube (4), underneath in the opening region, has a valve plate (5) to close the lower opening of the filling tube (7), **in that** the venting tube (4), at the lower end above the valve plate (5), has radial openings, **in that**, above the valve plate (5) on the venting tube (4), a valve sleeve (10) is displaceable in a sealed manner leaving a gap between the valve sleeve (10) and the filling tube (7), a radially arranged annular seal (11) of the valve sleeve (10) resting in a sealing manner between the lower side of the filling tube (7) and the upper side of the valve plate (5) of the venting tube (4), and **in that**, during the filling process, the filling tube (7) and the valve sleeve (10) are coaxially displaceable with respect to the venting tube (4).

2. Device according to the preceding claim, **characterised in that** the venting tube (4) has a stop (6) for the valve sleeve (10) and **in that** a compression spring (12) is arranged between the valve plate (5) and the valve sleeve (10).

3. Device according to any one of the preceding claims, **characterised in that** the displacement mechanism for the filling tube (7) and for the valve sleeve (10) has a stationary control element (15) with respect to the filling device (2) revolving synchronously with the bottle (1).

4. Device according to any one of the preceding claims, **characterised in that** to actuate the displacement mechanism, the bottle (1) can be upwardly displaced in such a way that the tubes (4, 7) enter into the bottle (1) and **in that** the upper edge of the bottle neck actuates the displacement mechanism.

5. Device according to any one of the preceding claims, **characterised in that** a stationary control element (3) is provided to raise and lower the bottle (1) revolving together with the filling device (2).

## Revendications

1. Dispositif pour mettre en bouteilles (1) des liquides, à savoir du vin, des spiritueux ou des jus de fruits, comprenant
un tube de remplissage (7) pour introduire le liquide dans la bouteille (1),
un tube d'aération (4) coaxial par rapport au tube de remplissage (7), pour l'air contenu dans la bouteille (1),
ainsi qu'une soupape à l'extrémité inférieure des deux tubes (4, 7),
sachant que le tube d'aération (4) est situé à l'intérieur et le tube de remplissage (7) à l'extérieur,
que, pour ouvrir et fermer les ouvertures inférieures des deux tubes (4, 7), ceux-ci peuvent être déplacés de façon coaxiale l'un par rapport à l'autre,
que le tube de remplissage (7) et le tube d'aération (4) peuvent être introduits dans la bouteille (1)
et que, pendant que la bouteille (1) se remplit de liquide, l'air s'échappe en même temps sous l'effet de la compression qui se produit dans la bouteille (1),
**caractérisé en ce que** le tube d'aération (4) présente sur le dessous, dans la zone de l'ouverture, un siège de soupape (5) pour fermer l'ouverture inférieure du tube de remplissage (7),
**en ce que** le tube d'aération (4) présente à l'extrémité inférieure, au-dessus du siège de soupape (5), des orifices radiaux,
**en ce que** sur le tube d'aération (4), au-dessus du siège de soupape (5), une douille de soupape (10) peut être déplacée de manière étanche, en laissant un intervalle entre la douille de soupape (10) et le tube de remplissage (7),
une garniture annulaire (11) de la douille de soupape (10), qui est disposée radialement, étant disposée entre le dessous du tube de remplissage (7) et le dessus du siège de soupape (5) du tube d'aération (4), de façon à réaliser l'étanchéité, et
**en ce que** durant le processus d'embouteillage, le tube de remplissage (7) et la douille de soupape (10) peuvent être déplacés de façon coaxiale par rapport au tube d'aération (4).

2. Dispositif selon la revendication précédente, **caractérisé en ce que** le tube d'aération (4) présente une butée (6) pour la douille de soupape (10), et **en ce qu'**entre le siège de soupape (5) et la douille de soupape (10) est disposé un ressort de pression (12).

3. Dispositif selon l'une des revendications précédentes, **caractérisé en ce que** le dispositif de déplacement pour le tube de remplissage (7), ainsi que pour la douille de soupape (10) présente un élément de commande (15) fixe par rapport au dispositif d'embouteillage (2) circulant de manière synchrone avec la bouteille (1).

4. Dispositif selon l'une des revendications précédentes, **caractérisé en ce que**, pour actionner le dispositif de déplacement, la bouteille (1) peut être déplacée vers le haut de telle sorte que les tubes (4, 7) plongent dans la bouteille (1) et que le bord supérieur du col de la bouteille actionne le dispositif de déplacement.

5. Dispositif selon l'une des revendications précédentes, **caractérisé en ce qu'**un élément de commande (3) fixe est prévu pour faire monter et descendre la bouteille (1) circulant avec le dispositif d'embouteillage (2).
